# EUROPÄISCHE PATENTSCHRIFT

(11) **EP 3 794 303 B1**
(45) Veröffentlichungstag und Bekanntmachung des Hinweises auf die Patenterteilung: **23.03.2022**
(21) Anmeldenummer: 19723083.2
(22) Anmeldetag: 08.05.2019
(51) Int. Cl.: F41F 3/055, F41F 3/08, F42B 15/04, F41G 7/32

(54) **WAFFENROHRMODUL ZUM AUSSTOSS VON ZWEI HINTEREINANDER ANGEORDNETEN GEFÜHRTEN WAFFEN**
BARREL MODULE FOR EJECTION OF TWO GUIDED WEAPONS ARRANGED ONE BEHIND THE OTHER
MODULE DE CANON POUR L'ÉJECTION À PARTIR DE DEUX ARMES GUIDÉES DISPOSÉES L'UNE DERRIÈRE L'AUTRE

(30) Priorität: 17.05.2018 DE 102018207712
(43) Veröffentlichungstag der Anmeldung: 24.03.2021
(73) Patentinhaber: thyssenkrupp Marine Systems GmbH, 24143 Kiel (DE); thyssenkrupp AG, 45143 Essen (DE)
(72) Erfinder: RODEMERK, Holger, 24211 Preetz (DE)
(74) Vertreter: thyssenkrupp Intellectual Property GmbH
(86) Internationale Anmeldenummer: PCT/EP2019/061785
(87) Internationale Veröffentlichungsnummer: WO 2019/219476

(56) Entgegenhaltungen:
- EP-A1- 0 679 861
- EP-A2- 0 423 985
- DE-B3-102007 030 509
- GB-A- 2 007 599

## Beschreibung

Die Erfindung betrifft ein Waffenrohrmodul in welchem zwei Waffen hintereinander gelagert und nacheinander ausgestoßen werden. Die Waffen sind dabei kabelgebunden, sodass eine Führung der Waffen nach dem Ausstoß möglich ist.

DE 10 2007 030 509 B3 zeigt eine Einrichtung zum Lagern und Starten von zwei in einem Ausstoßrohr eines Unterseeboots hintereinander gelagerten Waffen.

Aus der WO 2008/074993 A2 ist eine Ausstoßvorrichtung für eine Nutzlast bekannt.

Aus der GB 2 007 599 A ist ein Torpedorohr mit zwei hintereinander angeordneten Torpedos bekannt.

Aus der DE 10 2008 021 040 A1 ist eine Startvorrichtung für Tauchkörper bekannt.

Aus der DE 33 45 334 C2 ist eine Ladevorrichtung für Torpedorohre bekannt.

Aufgabe der Erfindung ist es, ein Waffenrohrmodul zu schaffen, aus welchen zwei geführte Waffen hintereinander gelagert und ausgestoßen werden können.

Gelöst wird diese Aufgabe durch ein Waffenrohrmodul mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Waffenrohrmodul für ein Waffenrohr mit wenigstens einer ersten Waffe und einer zweiten Waffe ist in das Waffenrohr vollständig einbringbar und aus dem Waffenrohr vollständig entfernbar. Das Waffenrohrmodul weist wenigstens einen ersten Lagerbereich auf. Der wenigstens eine erste Lagerbereich weist wenigstens eine erste erste Lagerposition und eine zweite erste Lagerposition auf, wobei die erste erste Lagerposition und die zweite erste Lagerposition jeweils zur Aufnahme einer Waffe ausgebildet sind. Die erste erste Lagerposition und die zweite erste Lagerposition sind in Längsrichtung des Waffenrohrmoduls hintereinander angeordnet. In der ersten ersten Lagerposition ist die erste Waffe angeordnet und in der zweiten ersten Lagerposition ist die zweite Waffe angeordnet. Das Waffenrohrmodul weist wenigstens einen ersten Sekundärbereich auf, wobei der wenigstens eine erste Sekundärbereich in Querrichtung des Waffenrohrmoduls neben dem wenigstens einen ersten Lagerbereich angeordnet ist. Im wenigstens einen ersten Lagerbereich ist eine erste Verbindungsvorrichtung hinter der ersten Waffe angeordnet. Die erste Verbindungsvorrichtung ist aus dem wenigstens einen ersten Lagerbereich in den wenigstens einen ersten Sekundärbereich verbringbar. Die erste Verbindungsvorrichtung ist mit dem Waffenrohrmodul verbunden.

Die erste Verbindungsvorrichtung verbleibt somit im Waffenrohr. Eine zweite Waffe kann dennoch ausgestoßen werden.

Wird nur eine erste Waffe aus dem Waffenrohr ausgestoßen, so wird über die erste Verbindungsvorrichtung eine Verbindung zwischen der ersten Waffe und dem das Waffenrohr führenden Objekt, zum Beispiel einem Unterseeboot, gehalten. Die Verbindung kann beispielsweise in Form eines Lichtleiterkabels ausgeführt sein. Um die Verbindung beim Ausstoßen der ersten Waffe aufrechtzuerhalten, ist die erste Verbindungsvorrichtung direkt hinter der ersten Waffe angeordnet. Insbesondere ist die erste Verbindungsvorrichtung eine Spule, von welcher zum Beispiel Lichtleiterkabel abgegeben wird. Daher ist eine Anordnung auf der Bewegungsachse sinnvoll, um eine Beschädigung des Lichtleiterkabels zu verhindern. Damit ist aber die erste Verbindungsvorrichtung im Weg, wenn nun die zweite Waffe ausgestoßen werden soll. Regelmäßig wird zu diesem Zeitpunkt die Verbindung zwischen dem Waffenrohr und der ersten Waffe nicht mehr benötigt, sodass die erste Verbindungsvorrichtung aus dem ersten Lagerbereich in den ersten Sekundärbereich verbracht werden kann.

Nachdem nun beide Waffen ausgestoßen wurden, kann das Waffenrohr erneut beladen werden. Hierzu kann beispielsweise an der Innenseite, beispielsweise im Inneren des Druckkörpers eines Unterseebootes, eine erste Waffe in das Waffenrohr und hier in den ersten Lagerbereich des Waffenrohrmoduls eingeführt werden. Anschließend werden die erste Verbindungsvorrichtung aus dem ersten Sekundärbereich zurück in den ersten Lagerbereich verbracht, Verbrauchsteile ersetzt und mit der ersten Waffe verbunden.

Anschließend kann eine zweite Waffe in den ersten Lagerbereich des Waffenrohrmoduls eingeführt werden. Die erste Verbindungsvorrichtung muss somit nicht ausgestoßen werden, ist somit kein Einwegartikel. Auch eine Entnahme ins Innere ist somit nicht notwendig.

Selbst verständlich ist es auch möglich, das gesamte Waffenrohrmodul aus dem Waffenrohr zu entfernen und außerhalb des Waffenrohrs neu zu bestücken und neu bestückt erneut ins Waffenrohr einzubringen.

Eine Waffe im Sinne der Erfindung ist insbesondere ein Torpedo, insbesondere ein Leichtgewichtstorpedo oder ein Anti-Torpedo-Torpedo, ein Flugkörper, ein Täuschkörper, ein ferngesteuertes Unterwasserfahrzeug (ROV), insbesondere eine Minen-Jagd-Drohne. Besonders bevorzugt handelt es sich um ein Leichtgewichtstorpedo, ein Anti-Torpedo-Torpedo oder einen Flugkörper.

In einer weiteren Ausführungsform der Erfindung ist die erste Verbindungsvorrichtung aus dem wenigstens einen ersten Lagerbereich durch eine Rotation um eine Rotationsachse in den wenigstens einen ersten Sekundärbereich verbringbar.

In einer weiteren Ausführungsform der Erfindung verläuft die Rotationsachse durch den wenigstens einen ersten Sekundärbereich.

In einer weiteren Ausführungsform der Erfindung verläuft die Rotationsachse senkrecht zur Längsrichtung des Waffenrohrmoduls.

In einer weiteren Ausführungsform der Erfindung ist die erste Verbindungsvorrichtung mit einer Klappvorrichtung verbunden. Insbesondere kann die Klappvorrichtung als Drehvorrichtung ausgeführt sein. Die Klappvorrichtung weist ein im ersten Sekundärbereich angeordneten Halteteil auf, wobei das Halteteil fest und unbeweglich mit dem Waffenrohrmodul verbunden ist. Die Klappvorrichtung weist einen Bügel auf, wobei der Bügel drehbar mit dem Halteteil verbunden ist und wobei der Bügel fest mit der ersten Verbindungsvorrichtung verbunden ist. Die Rotationsachse um die der Bügel dreht, ist dabei bevorzugt senkrecht zur Längsachse des Waffenrohrmoduls. Besonders bevorzugt ist die Rotationsachse senkrecht zu Längsachse des Waffenrohrmoduls und horizontal (parallel zu dem Decks) ausgerichtet. Die Rotationsachse kann aber auch parallel zur gedachten Längsachse sein oder einen beliebigen Winkel zur Längsachse des Waffenrohrmoduls annehmen. Während des Drehvorgangs des Bügels kann sich die Rotationsachse auch in ihrer räumlichen Orientierung verändern, sodass sich die erste Verbindungsvorrichtung beispielsweise erst nach unten und dann zur Seite dreht.

In einer weiteren Ausführungsform der Erfindung sind das Halteteil und der Bügel in der Rotationsachse miteinander verbunden, wobei der Bügel um die Rotationsachse drehbar ist.

In einer weiteren Ausführungsform der Erfindung ist der Bügel mittels eines Aktuators drehbar, wobei der Aktuator ausgewählt ist aus der Gruppe umfassend, Feder, umfassend Zugfeder, Druckfeder und Drehstabfeder, Motor, umfassend Elektromotor, Hydraulikmotor und Pneumatikmotor, Permanentmagneten, Elektromagneten, Kombination eines Permanentmagneten mit einem Elektromagneten.

In einer weiteren Ausführungsform der Erfindung ist der Aktuator vorgespannt, wobei der Aktuator durch ein Sicherungsmittel gehalten wird. Der Aktuator verbringt nach Auslösung durch das Sicherungsmittel die erste Verbindungsvorrichtung aus dem wenigstens einen ersten Lagerbereich durch eine Rotation entlang einer Rotationsachse in den wenigstens einen ersten Sekundärbereich.

In einer weiteren Ausführungsform der Erfindung ist der Aktuator eine Drehstabfeder. Die Drehstabfeder ist in einem Festlager fixiert und wird über ein drehbar gelagertes Spannlager gespannt. Hierdurch kann das Spannmoment eingestellt werden.

In einer weiteren Ausführungsform der Erfindung ist die Drehstabfeder über das Spannlager in einen Zapfen gesteckt, das Spannlager ist in den Zapfen geschraubt.

In einer weiteren Ausführungsform der Erfindung ist der Aktuator wasserdicht ausgeführt. Insbesondere weist der Aktuator Dichtungen auf.

In einer weiteren Ausführungsform der Erfindung weist das Waffenrohrmodul wenigstens eine erste Ausstoßvorrichtung auf, wobei die Ausstoßvorrichtung zum Ausstoß der ersten Waffe ausgebildet ist.

In einer weiteren Ausführungsform der Erfindung ist die erste Verbindungsvorrichtung über ein Kabel mit der ersten Waffe verbunden, wobei das Kabel ausgewählt ist aus der Gruppe Metallkabel, Kupferkabel, Lichtwellenleiter und Glasfaserkabel. Bevorzugt weist die erste Verbindungsvorrichtung eine Spule für das Kabel auf. Alternativ oder zusätzlich kann die Waffe eine Spule für das Kabel aufweisen. Besonders bevorzugt weisen sowohl die erste Verbindungsvorrichtung als auch die Waffe jeweils eine Spule für das Kabel auf. Hierdurch kann die Abspulgeschwindigkeit halbiert werden.

In einer weiteren Ausführungsform der Erfindung weist das Waffenrohrmodul einen zweiten Lagerbereich mit einer ersten zweiten Lagerposition und einer zweiten zweiten Lagerposition auf, wobei der erste Lagerbereich und der zweite Lagerbereich parallel angeordnet sind

In einer weiteren Ausführungsform betrifft die Erfindung ein Waffenrohr mit einem erfindungsgemäßen Waffenrohrmodul. Bevorzugt ist das Waffenrohr druckdicht ausgeführt.

In einer weiteren Ausführungsform betrifft die Erfindung ein Wasserfahrzeug mit einem Waffenrohr und einem in dem Waffenrohr angeordneten erfindungsgemäßen Waffenrohrmodul. Bevorzugt handelt es sich bei dem Wasserfahrzeug um ein Unterseeboot.

Nachfolgend ist das erfindungsgemäße Waffenrohrmodul anhand eines in den Zeichnungen dargestellten Ausführungsbeispiels näher erläutert.
Fig. 1 geladenes Waffenrohrmodul
Fig. 2 Waffenrohrmodul beim Ausstoß der zweiten Waffe
Fig. 3 Klappvorrichtung in Seitenansicht
Fig. 4 Klappvorrichtung in Frontalansicht
Fig. 5 Klappvorrichtung in perspektivische Ansicht
Fig. 6 Querschnitt durch die Klappvorrichtung entlang A - A
Fig. 7 in den Sekundärbereich verbrachte Klappvorrichtung

In Fig. 1 ist ein geladenes Waffenrohrmodul 10 im Querschnitt dargestellt. Das Waffenrohrmodul 10 ist in ein Waffenrohr 20 eingebracht. In einer ersten ersten Lagerposition des ersten Lagerbereichs 40 befindet sich eine erste Waffe 30, in einer zweiten ersten Lagerposition des ersten Lagerbereichs 40 befindet sich eine zweite Waffe 32. Das Waffenrohrmodul 10 weist einen ersten Sekundärbereich 50 auf, welcher in Querrichtung des Waffenrohrmoduls 10 neben dem ersten Lagerbereich angeordnet ist. Hinter der ersten Waffe 30 ist eine erste Verbindungsvorrichtung 60 angeordnet, hinter der zweiten Waffe 32 ist eine zweite Verbindungsvorrichtung 62 angeordnet. Die Klappvorrichtung 70 weist ein Halteteil 80 und eine Bügel 90 auf, wobei das Halteteil 80 im ersten Sekundärbereich 50 angeordnet ist und der Bügel im ersten Lagerbereich 40 mit der ersten Verbindungsvorrichtung 60 verbunden ist. Die zweite Verbindungsvorrichtung 62 weist keine Klappvorrichtung auf, da diese nicht aus dem ersten Lagerbereich entfernt werden muss, da hinter der zweiten Waffe 32 keine dritte Waffe angeordnet ist. Würde der erste Lagerbereich 40 eine dritte erste Lagerposition und eine darin angeordnete dritte Waffe aufweisen, so würde auch die zweite Verbindungsvorrichtung 62 eine Klappvorrichtung 70 aufweisen.

Fig. 2 zeigt das Waffenrohrmodul 10 nach dem Ausstoß der ersten Waffe 30. Die erste Verbindungsvorrichtung 60 wurde durch die Klappvorrichtung 70 in den ersten Sekundärbereich 50 verbracht, sodass die zweite Waffe 32 ausgestoßen werden kann.

In Fig. 3 bis Fig. 7 ist die Klappvorrichtung 70 vergrößert dargestellt. Fig. 3 zeigt eine Seitenansicht, Fig. 4 zeigt eine Frontalansicht und Fig. 5 zeigt eine perspektivische Ansicht. Der Bügel 90 und das Halteteil 80 sind jeweils gut erkennbar.

Fig. 6 zeigt einen Schnitt entlang A - A. Der Bügel 90 kann gegenüber dem Halteteil 80 mittels der Drehstabfeder 100 gedreht werden, um die erste Verbindungsvorrichtung 60 aus den ersten Lagerbereich 40 in den ersten Sekundärbereich 50 zu verbringen. Die Klappvorrichtung 70 weist ein Sicherungsmittel 110 auf, welches in Bügel 90 in aufrechter Position hält. Durch Entfernen des Sicherungsmittels 110 klappt die Drehstabfeder 100 den Bügel 90 in eine horizontale Position und verbringt so die erste Verbindungsvorrichtung 60 in den ersten Sekundärbereich 50. Die Drehstabfeder 100 weist einseitig ein Festlager 120 und auf der gegenüberliegenden Seite ein Spannlager 130 auf, wobei das Spannlager 130 in einen Zapfen 140 eingebracht ist. Über das Spannlager 130 kann die Spannung der Drehstabfeder 100 kontrolliert und modifiziert werden.

Fig. 7 zeigt die Klappvorrichtung 70 in horizontaler Position nach dem Entfernen des Sicherungsmittels 110 und dem Verbringen der ersten Verbindungsvorrichtung 60 in den ersten Sekundärbereich 50.

### Bezugszeichen

- 10: Waffenrohrmodul
- 20: Waffenrohr
- 30: erste Waffe
- 32: zweite Waffe
- 40: erster Lagerbereich
- 50: erster Sekundärbereich
- 60: erste Verbindungsvorrichtung
- 62: zweite Verbindungsvorrichtung
- 70: Klappvorrichtung
- 80: Halteteil
- 90: Bügel
- 100: Drehstabfeder
- 110: Sicherungsmittel
- 120: Festlager
- 130: Spannlager
- 140: Zapfen

## Patentansprüche

1. Waffenrohrmodul (10) für ein Waffenrohr (20) mit wenigstens einer ersten Waffe (30) und einer zweiten Waffe (32), wobei das Waffenrohrmodul (10) in das Waffenrohr (20) vollständig einbringbar und aus dem Waffenrohr (20) vollständig entfernbar ist, wobei das Waffenrohrmodul (10) wenigstens einen ersten Lagerbereich (40) aufweist, wobei der wenigstens eine erste Lagerbereich (40) wenigstens eine erste erste Lagerposition und eine zweite erste Lagerposition aufweist, wobei die erste erste Lagerposition und die zweite erste Lagerposition jeweils zur Aufnahme einer Waffe (30, 32) ausgebildet sind, wobei die erste erste Lagerposition und die zweite erste Lagerposition in Längsrichtung des Waffenrohrmoduls (10) hintereinander angeordnet sind, wobei in der ersten ersten Lagerposition die erste Waffe (30) angeordnet ist, wobei in der zweiten ersten Lagerposition die zweite Waffe (32) angeordnet ist, wobei das Waffenrohrmodul (10) wenigstens einen ersten Sekundärbereich (50) aufweist, wobei der wenigstens eine erste Sekundärbereich (50) in Querrichtung des Waffenrohrmoduls (10) neben dem wenigstens einen ersten Lagerbereich (40) angeordnet ist, wobei im wenigstens einen ersten Lagerbereich (40) eine erste Verbindungsvorrichtung (60) hinter der ersten Waffe (30) angeordnet ist, wobei die erste Verbindungsvorrichtung (60) mit dem Waffenrohrmodul (10) verbunden ist,
**dadurch gekennzeichnet, dass** die erste Verbindungsvorrichtung aus dem wenigstens einen ersten Lagerbereich in den wenigstens einen ersten Sekundärbereich verbringbar ist.

2. Waffenrohrmodul (10) nach Anspruch 1, **dadurch gekennzeichnet, dass** die erste Verbindungsvorrichtung (60) aus dem wenigstens einen ersten Lagerbereich (40) durch eine Rotation um eine Rotationsachse in den wenigstens einen ersten Sekundärbereich (50) verbringbar ist.

3. Waffenrohrmodul (10) nach Anspruch 2, **dadurch gekennzeichnet, dass** die Rotationsachse durch den wenigstens einen ersten Sekundärbereich (50) verläuft.

4. Waffenrohrmodul (10) nach Anspruch 3, **dadurch gekennzeichnet, dass** die Rotationsachse senkrecht zur Längsrichtung des Waffenrohrmoduls (10) verläuft.

5. Waffenrohrmodul (10) nach Anspruch 4, **dadurch gekennzeichnet, dass** die erste Verbindungsvorrichtung (60) mit einer Klappvorrichtung (70) verbunden ist, wobei die Klappvorrichtung (70) ein im ersten Sekundärbereich (50) angeordneten Halteteil (80) aufweist, wobei das Halteteil (80) fest und unbeweglich mit dem Waffenrohrmodul (10) verbunden ist, wobei die Klappvorrichtung (70) einen Bügel (90) aufweist, wobei der Bügel (90) drehbar mit dem Halteteil (80) verbunden ist und wobei der Bügel (90) fest mit der ersten Verbindungsvorrichtung (60) verbunden ist.

6. Waffenrohrmodul (10) nach Anspruch 5, **dadurch gekennzeichnet, dass** das Halteteil (80) und der Bügel (90) in der Rotationsachse miteinander verbunden sind, wobei der Bügel (90) um die Rotationsachse drehbar ist.

7. Waffenrohrmodul (10) nach Anspruch 6, **dadurch gekennzeichnet, dass** der Bügel (90) mittels eines Aktuators drehbar ist, wobei der Aktuator ausgewählt ist aus der Gruppe umfassend, Feder, umfassend Zugfeder, Druckfeder und Drehstabfeder (100), Motor, umfassend Elektromotor, Hydraulikmotor und Pneumatikmotor, Permanentmagneten, Elektromagneten, Kombination eines Permanentmagneten mit einem Elektromagneten.

8. Waffenrohrmodul (10) nach Anspruch 7, **dadurch gekennzeichnet, dass** der Aktuator vorgespannt ist, wobei der Aktuator durch ein Sicherungsmittel (110) gehalten wird, wobei der Aktuator nach Auslösung durch das Sicherungsmittel (110) die erste Verbindungsvorrichtung (60) aus dem wenigstens einen ersten Lagerbereich (40) durch eine Rotation entlang einer Rotationsachse in den wenigstens einen ersten Sekundärbereich (50) verbringt.

9. Waffenrohrmodul (10) nach einem der vorstehenden Ansprüche, **dadurch gekennzeichnet, dass** das Waffenrohrmodul (10) wenigstens eine erste Ausstoßvorrichtung aufweist, wobei die Ausstoßvorrichtung zum Ausstoß der ersten Waffe (30) ausgebildet ist.

10. Waffenrohrmodul (10) nach einem der vorstehenden Ansprüche, **dadurch gekennzeichnet, dass** die erste Verbindungsvorrichtung (60) über ein Kabel mit der ersten Waffe (30) verbunden ist, wobei das Kabel ausgewählt ist aus der Gruppe Metallkabel, Kupferkabel, Lichtwellenleiter und Glasfaserkabel.

11. Waffenrohr (20) mit einem Waffenrohrmodul (10) nach einem der vorstehenden Ansprüche.

12. Wasserfahrzeug mit einem Waffenrohr (20) nach Anspruch 11 und einem in dem Waffenrohr (20) angeordneten Waffenrohrmodul (10) nach einem der Ansprüche 1 bis 10.

## Claims

1. A weapon tube module (10) for a weapon tube (20) having at least one first weapon (30) and one second weapon (32), wherein the weapon tube module (10) can be completely introduced into the weapon tube (20) and completely removed from the weapon tube (20), wherein the weapon tube module (10) has at least one first storage region (40), wherein the at least one first storage region (40) has at least one first first storage position and one second first storage position, wherein the first first storage position and the second first storage position are each configured to receive a weapon (30, 32), wherein the first first storage position and the second first storage position are arranged one behind the other in the longitudinal direction of the weapon tube module (10), wherein the first weapon (30) is arranged in the first first storage position, wherein the second weapon (32) is arranged in the second first storage position, wherein the weapon tube module (10) comprises at least one first secondary region (50), wherein the at least one first secondary region (50) is arranged in the transverse direction of the weapon tube module (10) alongside the at least one first storage region (40), wherein in the at least one first storage region (40), a first connection device (60) is arranged behind the first weapon (30), wherein the first connection device (60) is connected to the weapon tube module (10), **characterized in that** the first connection device (60) can be moved from the at least one first storage region (40) into the at least one first secondary region (50).

2. The weapon tube module (10) as claimed in claim 1, **characterized in that** the first connection device (60) can be moved from the at least one first storage region (40) into the at least one first secondary region (50) through rotation about a rotational axis.

3. The weapon tube module (10) as claimed in claim 2, **characterized in that** the rotational axis runs through the at least one first secondary region (50).

4. The weapon tube module (10) as claimed in claim 3, **characterized in that** the rotational axis runs perpendicularly to the longitudinal direction of the weapon tube module (10).

5. The weapon tube module (10) as claimed in claim 4, **characterized in that** the first connection device (60) is connected to a swing-action device (70), wherein the swing-action device (70) comprises a holding part (80) arranged in the first secondary region (50), wherein the holding part (80) is connected to the weapon tube module (10) in a fixed and immovable manner, wherein the swing-action device (70) comprises a yoke (90), wherein the yoke (90) is connected to the holding part (80) in a rotatable manner and wherein the yoke (90) is fixedly connected to the first connection device (60).

6. The weapon tube module (10) as claimed in claim 5, **characterized in that** the holding part (80) and the yoke (90) are connected to one another in the rotational axis, wherein the yoke (90) is rotatable about the rotational axis.

7. The weapon tube module (10) as claimed in claim 6, **characterized in that** the yoke (90) can be rotated by means of an actuator, wherein the actuator is selected from the group made up of a spring, comprising a tension spring, compression spring and torsion bar spring (100), a motor, comprising an electric motor, hydraulic motor, and pneumatic motor, permanent magnets, electromagnets, a combination of a permanent magnet with an electromagnet.

8. The weapon tube module (10) as claimed in claim 7, **characterized in that** the actuator is pretensioned, wherein the actuator is held by a securing means (110), wherein following release by the securing means (110), the actuator moves the first connection device (60) from the at least one first storage region (40) through a rotation along a rotational axis into the at least one first secondary region (50).

9. The weapon tube module (10) as claimed in one of the preceding claims, **characterized in that** the weapon tube module (10) comprises at least one first ejector device, wherein the ejector device is designed to eject the first weapon (30).

10. The weapon tube module (10) as claimed in one of the preceding claims, **characterized in that** the first connection device (60) is connected to the first weapon (30) by means of a cable, wherein the cable is selected from the group comprising metal cable, copper cable, fiber-optic cable, fiberglass cable.

11. A weapon tube (20) having a weapon tube module (10) as claimed in one of the preceding claims.

12. A water craft having a weapon tube (20) as claimed in claim 11 and a weapon tube module (10) arranged in the weapon tube (20) as claimed in one of claims 1 to 10.

## Revendications

1. Module de tube d'arme (10) pour un tube d'arme (20) comportant au moins une première arme (30) et une deuxième arme (32), le module de tube d'arme (10) pouvant être introduit complètement dans le tube d'arme (20) et pouvant être retiré complètement du tube d'arme (20), le module de tube d'arme (10) présentant au moins une première zone de stockage (40), l'au moins une première zone de stockage (40) présentant au moins une première première position de stockage et une deuxième première position de stockage, la première première position de stockage et la deuxième première position de stockage étant réalisées respectivement pour la réception d'une arme (30, 32), la première première position de stockage et la deuxième première position de stockage étant disposées l'une derrière l'autre dans la direction longitudinale du module de tube d'arme (10), la premier arme (30) étant disposée dans la première première position de stockage, la deuxième arme (32) étant disposée dans la deuxième première position de stockage, le module de tube d'arme (10) présentant au moins une première zone secondaire (50), l'au moins une première zone secondaire (50) étant disposée à côté de l'au moins une première zone de stockage (40) dans la direction transversale du module de tube d'arme (10), un premier dispositif de connexion (60) étant disposé derrière la première arme (30) dans l'au moins une première zone de stockage (40), le premier dispositif de connexion (60) étant connecté au module de tube d'arme (10), **caractérisé en ce que** le premier dispositif de connexion peut être transféré de l'au moins une première zone de stockage à l'au moins une première zone secondaire.

2. Module de tube d'arme (10) selon la revendication 1, **caractérisé en ce que** le premier dispositif de connexion (60) peut être transféré de l'au moins une première zone de stockage (40) à l'au moins une première zone secondaire (50) par une rotation autour d'un axe de rotation.

3. Module de tube d'arme (10) selon la revendication 2, **caractérisé en ce que** l'axe de rotation s'étend à travers l'au moins une première zone secondaire (50).

4. Module de tube d'arme (10) selon la revendication 3, **caractérisé en ce que** l'axe de rotation s'étend perpendiculairement à la direction longitudinale du module de tube d'arme (10).

5. Module de tube d'arme (10) selon la revendication 4, **caractérisé en ce que** le premier dispositif de connexion (60) est connecté à un dispositif rabattable (70), le dispositif rabattable (70) présentant une partie de retenue (80) disposée dans la première zone secondaire (50), la partie de retenue (80) étant connectée au module de tube d'arme (10) de manière fixe et non mobile, le dispositif rabattable (70) présentant un étrier (90), l'étrier (90) étant connecté de manière rotative à la partie de retenue (80) et l'étrier (90) étant connecté de manière fixe au premier dispositif de connexion (60).

6. Module de tube d'arme (10) selon la revendication 5, **caractérisé en ce que** la partie de retenue (80) et l'étrier (90) sont connectés l'un à l'autre dans l'axe de rotation, l'étrier (90) étant rotatif autour de l'axe de rotation.

7. Module de tube d'arme (10) selon la revendication 6, **caractérisé en ce que** l'étrier (90) est rotatif au moyen d'un actionneur, l'actionneur étant sélectionné dans le groupe comportant un ressort, comportant un ressort de traction, un ressort de compression et un ressort à barre de torsion (100), un moteur, comportant un moteur électrique, un moteur hydraulique et un moteur pneumatique, un aimant permanent, un électroaimant, une combinaison d'un aimant permanent et d'un électroaimant.

8. Module de tube d'arme (10) selon la revendication 7, **caractérisé en ce que** l'actionneur est précontraint, l'actionneur étant retenu par un moyen de fixation (110), l'actionneur transférant le premier dispositif de connexion (60) de l'au moins une première zone de stockage (40) à l'au moins une zone première zone secondaire (50) par une rotation le long d'un axe de rotation après le déclenchement par le moyen de fixation (110) .

9. Module de tube d'arme (10) selon l'une des revendications précédentes, **caractérisé en ce que** le module de tube d'arme (10) présente au moins un premier dispositif d'éjection, le dispositif d'éjection étant réalisé pour l'éjection de la première arme (30).

10. Module de tube d'arme (10) selon l'une des revendications précédentes, **caractérisé en ce que** le premier dispositif de connexion (60) est connecté à la première arme (30) par le biais d'un câble, le câble étant sélectionné dans le groupe constitué d'un câble métallique, d'un câble en cuivre, d'une fibre optique et d'un câble à fibres de verre.

11. Tube d'arme (20) comportant un module de tube d'arme (10) selon l'une des revendications précédentes.

12. Véhicule marin comportant un tube d'arme (20) selon la revendication 11 et un module de tube d'arme (10) selon l'une des revendications 1 à 10, disposé dans le tube d'arme (20).
